# EUROPÄISCHE PATENTSCHRIFT

(11) **EP 0 527 719 B1**
(45) Veröffentlichungstag und Bekanntmachung des Hinweises auf die Patenterteilung: **07.02.1996**
(21) Anmeldenummer: 92890180.0
(22) Anmeldetag: 11.08.1992
(51) Int. Cl.: H04R 25/02

(54) **Fernbedienungseinrichtung**
Remote control installation
Dispositif de commande à distance

(30) Priorität: 14.08.1991 AT 1605/91
(43) Veröffentlichungstag der Anmeldung: 17.02.1993
(73) Patentinhaber: Viennatone Aktiengesellschaft, A-1164 Wien (AT)
(72) Erfinder: Ribic, Zlatan, Dipl.-Ing., A-1230 Wien (AT)
(74) Vertreter: Kliment, Peter

(56) Entgegenhaltungen:
- WO-A-90/08448
- CH-C- 670 349
- DE-A- 3 109 049
- DE-C- 3 642 828
- US-A- 4 756 312
- US-A- 5 003 608

## Beschreibung

Die Erfindung bezieht sich auf ein am Körper zu tragendes Gerät gemäß dem Oberbegriff des Anspruches 1.

DE-OS 31 09 049 bekannt. Bei dieser bekannten Lösung bildet die auf ein Magnetfeld ansprechende Einrichtung gleichzeitig eine unterschiedliche, jeweils definierte, Schaltzustände aufweisende Einrichtung. Dies ist bei einem Reedschalter der Fall, bei dem der bewegliche Kontakt magnetisierbar ist und daher nicht nur die Schalteinrichtung bildet, sondern gleichzeitig auch eine auf ein Magnetfeld ansprechende Einrichtung darstellt. Aber auch Magnetfeld-Halbleiterschalter wurden vorgeschlagen, die ebenfalls auf das Magnetfeld ansprechende Einrichtung und gleichzeitig die Schalteinrichtung darstellende Elemente bilden.

In beiden Fällen ergibt sich jedoch, daß der Schaltzustand der Schalteinrichtung allein vom Vorhandensein oder Nicht-Vorhandensein eines ausreichend starken Magnetfeldes abhängt und der Schaltzustand des jeweils gewählten Elementes nur so lange in der Arbeitsstellung verbleibt, so lange sich ein Magnet in der Nähe der auf ein Magnetfeld ansprechenden Einrichtung befindet. Wird dieser entfernt, geht die Schalteinrichtung wieder in deren Ruhestellung zurück.

Dies ist aber für viele Anwendungen nachteilig, da zur Aufrechterhaltung eines bestimmten Schaltzustandes ein entsprechend starkes Magnetfeld aufrecht erhalten werden muß.

Ein solches Hörgerät wurde z.B. durch die weiters wurde durch die CH-PS 670 349 ein Gerät mit einer Ferngesteuerten Gerätekomponenten regelung bekannt. Bei diesem bekannten Gerät, bei dem es sich um ein Hörgerät handelt, ist ein Mikrofon und ein Empfangsspule über einen Wechsler mit einem einen Verstärker umfassenden Lautstärkesteller wahlweise verbindbar, desssen Ausgang mit einem Hörer verbunden ist, wobei die Empfangsspule als ein auf ein Magnetfeld ansprechende Sensor dient. Der Ausgang des Lautstärkestellers ist weiters über ein Hochpaßfilter mit einer Regelelektronik verbunden, die ausgangsseitig mit einem Steuereingang des Lautstärkestellers verbunden ist und von einer separaten Fernsteuerung kommende Signale verarbeitet.

Die mit einer separaten Fernsteuerung abgebaren Steuersignale weisen eine oberhalb des Hörbereichs liegende Frequenz auf und werden von der Empfangsspule empfangen und, bei in Einstell-Stellung befindlichem Wechsler, in der die Spule mit dem Lautstärkesteller verbunden ist, an diesen weitergeleitet und gelangen über das Hochpaßfilter zur Regelektronik. Diese gibt ein entsprechendes Signal an den Lautstärkesteller ab, der dadurch entsprechend verstellt wird. Nach Beendigung der Abstrahlung von Steuersignalen mittels der Fernsteuerung behält der Lautstärkesteller seine Einstellung bei.

Der Nachteil einer solchen Lösung liegt in dem hohen schaltungstechnischen Aufwand, der für eine Übertragung von Steuersignalen mittels elektromagnetischer Wellen erforderlich ist und in der Notwendigkeit für die Übertragung eine eigene Energiequelle, meist eine Batterie vorsehen zu müssen.

Weiters wurde durch die AT 379 929 ein Hörgerät mit einer Fernbedienung vorgeschlagen. Bei dieser bekannten Lösung ist eine einkanalige akustische Fernsteuerung mit einem aktivierbaren Sender vorgesehen, die auf eine Trägerfrequenz aufmodulierte Signale abstrahlt, die eine innerhalb des Ansprechbereiches eines Mikrofons eines zugeordneten Hörgerätes liegende Frequenz aufweisen. Dem Mikrofon ist eine frequenzselektive Schaltung zur Trennung des Steuersignales von den Sprachsignalen nachgeschaltet. Dabei ist in dem die Sprachsignale verarbeitenden Signalweg eine Regelschaltung angeordnet, auf die ein im die Steuersignale verarbeitenden Signalweg angeordneter Dekodierer einwirkt.

Mit dieser Fernbedienungseinrichtung können die aufgrund der Miniaturisierung der Geräte, insbesondere der Hörgeräte, auftretenden Schwierigkeit bei deren Bedienung vermieden werden. So ist es insbesondere für ältere Menschen, deren Feinmotorik meist eingeschränkt ist, schwierig die sehr kleinen Einstellorgane von Hörgeräten, z.B. den Lautstärkeregler, direkt von Hand aus zu bedienen. Bei der bekannten Lösung ist jedoch für die Fernsteuerung eine separate Energieversorgung notwendig. Außerdem muß die Fernsteuerung relativ groß gebaut sein, um eine einfache Bedienung durch den Benutzer zu ermöglichen.

Durch die US-PS 4 756 312 wurde ein Hörgerät bekannt, das eine vom Hörgerät trennbare Steuereinrichtung aufweist. Diese Steuereinrichtung ist durch einen mit Permanentmagneten besetzten, von Hand aus verdrehbaren Rotor und einen nahe an dessen Mantelfläche heranreichenden weichmagnetischen Stab gebildet, dessen zweites Ende an eine Rippe des Gehäuses des Hörgerätes anlegbar ist, in deren Nähe magnetisch vorgespannte Reedschalter angeordnet sind, deren Betätigung Parameter des Hörgerätes verändert.

Bei dieser Lösung kann aber nicht nicht von einer Fernsteuerung gesprochen werden, da ja die Steuereinrichtung in unmittelbaren Kontakt mit dem in den Gehörgang des Benutzers eingesetzten Hörgerät gebracht werden muß. Außerdem ist bei dieser Lösung ein sehr hohes Maß an Kontrolle der Feinmotorik des Benutzers erforderlich, um die Steuereinrichtung richtig einsetzen zu können.

Ziel der Erfindung ist es, eine Fernbedienungseinrichtung der eingangs erwähnten Art vorzuschlagen, bei der auf einen aktivierbaren Sender verzichtet werden kann und die sich durch einen einfachen Aufbau und einen hohen Bedienungskomfort auszeichnet.

Erfindungsgemäß wird dies bei einem Gerät der eingangs erwähnten Art durch die kennzeichnenden Merkmale des des Anspruches 1 erreicht.

Durch diese Maßnahmen ist eine einfache Ansteuerung des Gerätes durch bloßes Vorbeiziehen des Magneten an diesem möglich. Dabei kann der Magnet sehr klein gehalten sein, sodaß dieser z.B. in einem Ring oder in eine Armbanduhr, bzw. einem Band für eine solche, eingebaut werden kann. Dadurch ergibt sich auch der Vorteil, daß sich in einem solchen Fall kaum die Gefahr eines Verlustes oder eines Verlegens der Fernbedienung ergibt. Außerdem kann im Falle eines Verlustes des zugeordneten Magneten dieser durch jeden beliebigen Magneten ersetzt werden, sodaß kaum die Gefahr eines Ausfalles des Gerätes durch den Verlust des Magneten zu befürchten ist, da eben dieser sehr leicht ersetzt werden kann, was bei den bekannten Lösungen mit aktiven Bauteilen nicht der Fall ist. Außerdem sind bei der erfindungsgemäßen Lösung keine Batterien für die Fernbedienung erforderlich, sodaß auch kein durch eine Erschöpfung einer solchen bedingtes Problem, wie dies bei den bekannten Lösungen der Fall ist, auftreten kann.

Weiters ergibt sich durch die erfindungsgemäß vorgeschlagene Lösung ein sehr hoher Bedienungskomfort, da eben der Magnet nur kurz an dem Sensor vorbeigezogen zu werden braucht und kein Ansetzen einer Steuereinrichtung an das Gerät erforderlich ist, was insbesondere bei Im-Ohr-Hörgeräten äußerst schwierig ist.

Durch die Merkmale des Anspruches 2 erhöht sich die Sicherheit einer ordnungsgemäßen Verarbeitung von Steuersignalen.

Durch die Merkmale des Anspruches 3 lassen sich bereits zwei verschieden Befehle auf das zu steuernde Gerät übertragen, je nach dem in welcher Richtung der Magnet an dem zu steuernden Gerät vorbeibewegt wird. Dies ermöglicht es, z.B. die Lautstärke eins Hörgerätes zu vermindern oder zu erhöhen. Dazu genügt es z.B. der Logikschaltung einen Aufwärts-Abwärtszähler nachzuschalten, der je nach dem in welcher Richtung der Magnet an den Sensoren vorbeibewegt wurde, seinen Ausgangswert um Eins vermindert oder erhöht. Mit einem solchen Zähler kann sehr einfach ein übliches elektronisches Stufenpotentiometer angesteuert werden, das die Lautstärke beeinflußt.

Weiters kann vorgesehen sein, daß die auf ein Magnetfeld ansprechende Einrichtung mindestens zwei Paare von Sensoren aufweist, die entlang von einander schneidenden geometrischen Achsen angeordnet sind.

Durch die Merkmale des Anspruches 4 kann bei einem Hörgerät z.B. neben der Lautstärke eine Tonblendenschaltung beeinflußt werden.

Grundsätzlich können auch mehr als zwei Paare von Sensoren vorgesehen werden, wodurch eine entsprechen größere Zahl an Befehlen dem zu steuernden Gerät überrnittelt werden können.

Dabei ergibt sich eine sehr einfache Anordnung der Sensoren, wenn die Sensoren entlang einer Kreislinie gleichmäßigen verteilt angeordnet sind und die ein Paar bildenden Sensoren einander diametral gegenüberliegen.

Eine solche Anordnung eignet sich besonders für die Anordnung einer größeren Zahl von Sensoren zur Ermöglichung der Übertragung einer größeren Anzahl von verschiedenen Befehlen.

Als Sensoren zur Erfassung von Änderungen des Magnetfeldes in der unmittelbaren Umgebung des zu steuernden Gerätes können induktive Aufnehmer ("Telefonspulen"), Hall-sonden, Magnetoresistoren, Flux-Gates oder auch einfach Reedschalter verwendet werden. Aus Gründen eines niedrigen Energiebedarfs sind jedoch passive Bauteile, wie Spulen, Magnetoresistoren und Reedschalter vorzuziehen.

Durch die Merkmale des Anspruches 6 ergibt sich eine sehr einfache Schaltung, die eine Auswertung der Steuersignale erlaubt.

Die Erfindung wird nun anhand der Zeichnung näher erläutert. Dabei zeigen:
Fig. 1 schematisch eine Anwendung der erfindungsgemäßen Fernbedienungseinrichtung bei einem Hörgerät,
Fig. 2 eine Logikschaltung für die Einrichtung nach der Fig. 1,
Fig. 3 eine weitere Anwendung der erfindungsgemäßen Fernbedienungseinrichtung bei einem elektronischen Gerät, und
Fig. 4 eine Logikschaltung für die Erkennung mehrerer Befehle.

Bei der Ausführungsform nach der Fig. 1 ist in dem in der Ohrmuschel 1 sitzenden Im-Ohr-Hörgerät 2 ein ein Magnetfeld erfassender Sensor 3 angeordnet, der einen Ein-Aus-Schalter des Hörgerätes über eine Auswerteschaltung steuert.

Wird nun der Permanentmagnet 4 in geringem Abstand an dem Hörgerät 2 vorbeibewegt, so spricht der Sensor 3 an und gibt ein Signal an die Auswerteschaltung ab, die durch die in der Fig. 2 dargestellte Logikschaltung gebildet ist. Diese steuert den nicht dargestellten Ein-Aus-Schalter des Hörgerätes 2.

Die in der Fig. 2 dargestellte Logikschaltung 6, 7 ist mit dem als Spule 5 ausgebildeten Sensor 3 verbunden und umfaßt einen der Spule 5 nachgeschalteten Schmitt-Trigger 6, der die durch das Vorbeibewegen des Magneten 4 an der Spule 5 in dieser induzierte Spannung in Rechteckimpulse umformt. Der Verlauf der in der Spule induzierten Spannung hängt stark vom Abstand, in dem der Magnet 4 am Sensor 3 vorbeibewegt wird, und der Geschwindigkeit ab, mit der dies geschieht. Vorausgesetzt ist dabei, daß die in der Spule induzierte Spannung den Schwellwert des Schmitt-Triggers 6 überschreitet.

Diesem Schmitt-Trigger 6 ist eine Flip-Flopschaltung 7 nachgeschaltet, die bei jedem vom Schmitt-Trigger 6 gelieferten Impuls umgesteuert wird und dessen Ausgangssignal den Ein-Aus-Schalter steuert.

Die Fig. 3 zeigt ein kästchenförmiges elektronisches Gerät 8, das an einem Gürtel 9 eines Benutzers gehalten ist. Das Gerät 8 weist ein Sensorpaar 10A, 10B auf, das mittels eines in der Armbanduhr 11 angeordneten Magneten ansteuerbar ist. Dieses Paar 10A, 10B von Sensoren ermöglicht in Verbindung mit der in der Fig. 4 dargestellten Logikschaltung eine Erkennung der Richtung, in der der in der Armbanduhr 11 angeordnete Magnet an diesem Paar 10A, 10B von Sensoren vorbeibewegt wird.

Bei der in der Fig. 4 dargestellten Logikschaltung sind die Ausgänge X, bzw. Y der Sensoren 10A, 10B mit den Eingängen je eines Schmitt-Triggers 12, 13 verbunden, die für eine Umformung der von den Sensoren gelieferten Signale in Rechteckimpulse mit definierter Amplitude sorgen.

Die Ausgänge der beiden Schmitt-Trigger 12, 13 sind mit den Eingängen von je einem Monoflop 14, 15 verbunden, die unabhängig von der durch die Sensoren gelieferten Signale Impulse genau definierter Länge liefern. Praktisch werden die Signale der Sensoren 10A, 10B durch die Schmitt-Trigger 12, 13 und die Monoflops 14, 15 in genau definierte Impulse umgewandelt, sobald es zu einer Überschreitung des Schaltpegels der Schmitt-Trigger 12, 13 durch die Signale der Sensoren 10A, 10B kommt.

Die Ausgänge der beiden Monoflops 14, 15 sind mit einer Gatterschaltung verbunden, die aus den beiden UND-Gattern 16, 17 und den diesen nachgeschalteten Monoflops 18, 19 gebildet ist, von denen jeder zwei Ausgänge aufweist, von denen einer invertiert ist. Dabei sind zur Erzielung einer gegenseitigen Verriegelungsschaltung der negierte Ausgang eines jeden der beiden Monoflops 18, 19 mit dem zweiten Eingang des im jeweils anderen Zweig der Schaltung angeordneten UND-Gatters 15, 16 verbunden.

Die nicht-invertierten Ausgänge Q2, Q3 der beiden Monoflops 18, 19 sind mit einem Zähler 20 verbunden, der je nach dem welcher dieser beiden Ausgänge Q2, Q3 auf logisch "L" steht, seinen Ausgangswert um den Wert eins erhöht oder vermindert, wenn von dem UND-Gatter 21, ein logisch "L" Signal an den Zähl-Eingang Cp des Zählers 20 gelangt. Dieses UND-Gatter 21 ist eingangsseitig mit den Ausgängen der beiden Monoflops 14, 15 verbunden, sodaß eine Änderung des Ausgangswertes des Zählers 20 nur dann erfolgen kann, wenn beide Sensoren 10A, 10B innerhalb der Ablaufzeit eines Monoflops 14, 15 aktiviert werden.

Dabei ist aufgrund der Verriegelungsschaltung 16, 17 18, 19 sichergestellt, daß bei jeder Aktivierung der Sensoren 10A, 10B nur einer dieser beiden Ausgänge Q2, Q3 den Zustand logisch "L" beigehalten kann.

So geben im Ruhezustand der Logikschaltung die beiden invertierenden Ausgänge der beiden Monoflops 18, 19 ein Signal logisch "L" ab, wodurch die beiden UND-Gatter 16, 17 für eine Durchschaltung vorbereitet sind. Bei einer Bewegung des in der Armbanduhr 11 angeordneten Magneten etwa in Richtung der die beiden Sensoren 10A, 10B verbindenden Achse geben die Ausgänge X, Y der Sensoren 10A, 10B gegeneinander zeitverschoben Signale ab. Dadurch geben auch die beiden Schmitt-Trigger 12, 13 zu verschiedenen Zeiten Impulse ab, was wieder zu einem zeitversetzten Start der beiden Monoflops 14, 15 führt. Damit schaltet aber jenes UND-Gatter 17, 16 durch, das in jenem Zweig der Schaltung liegt, der an den Ausgang X, Y jenes Sensors 10A, 10B angeschlossen ist, an dem der in der Armbanduhr 11 angeordnete Magnet zuerst vorbeibegeführt wurde. Dies führt zu einem Kippen des diesem UND-Gater 16, 17 nachgeschalteten Monoflops 18, 19, wodurch sich dessen Ausgang Q2, Q3 von "L" auf "H" ändert und gleichzeitig dessen invertierender Ausgang von "L" auf "H" springt. Dadurch wird aber das UND-Gatter 16, 17 im anderen Zweig der Schaltung gesperrt, sodaß der in diesem Zweig geringfügig später einlangende Impuls nicht mehr das entsprechende Monoflop 18, 19 setzen kann und dessen Ausgang Q2, Q3 daher auf "L" bleibt und somit die Zählrichtung des Zähler 20 bestimmt.

Der Ausgang aus des Zählers 20 ist mit einem nicht dargestellten elektronischen Stufenpotentiometer verbunden, mit dem z.B. die Verstärkung des Gerätes 8 verändert werden kann. Soll eine weitere Größe verändert werden, so kann ein weiteres Paar von Sensoren oder drei Einzelsensoren mit einer entsprechenden Logikschaltung vorgesehen werden.

## Patentansprüche

1. Am Körper zu tragendes Gerät, insbesondere Hörgerät, das mindestens einen ein Magnetfeld erfassenden Sensor aufweist, der eine unterschiedliche, jeweils definierte, Schaltzustände einnehmende Schalteinrichtung steuert, wobei eine das Gerät berührungslos beeinflussende Fernsteuerung vorgesehen ist, wobei die Fernsteuerung durch einen einfachen Permanentmagneten (4) gebildet ist und wobei der das Magnetfeld erfassende sensor auf das Feld des Permanentmagneten anspricht, **dadurch gekennzeichnet,** daß der Sensor (3; 10A, 10B) unter Zwischenschaltung einer elektronischen Speicherschaltung (7, 20) mit der Schalteinrichtung verbunden ist.

2. Gerät nach Anspruch 1, **dadurch gekennzeichnet,** daß der Speicherschaltung (7, 20) eine Signalformerschaltung (6, 7, 12, 14; 13, 15) vorgeschaltet ist

3. Gerät nach Anspruch 1 oder 2, **dadurch gekennzeichnet,** daß die auf ein Magnetfeld ansprechende Einrichtung mindestens zwei voneinander beabstandete Sensoren (10A, 10B) aufweist, deren Ausgänge mit einer die Reihenfolge der Aktivierung der Sensoren (10A, 10B) erfassenden Logikschaltung (16, 17, 18, 19, 21) verbunden sind, deren Ausgänge (Q2, Q3) mit der Speicherschaltung (20) verbunden sind.

4. Gerät nach einem der Ansprüche 1 bis 3, **dadurch gekennzeichnet,** daß die auf ein Magnetfeld ansprechende Einrichtung mindestens zwei Paare von Sensoren aufweist, die entlang von einander schneidenden geometrischen Achsen angeordnet sind.

5. Gerät nach Anspruch 4, **dadurch gekennzeichnet,** daß die Sensoren entlang einer Kreislinie gleichmäßigen verteilt angeordnet sind und die ein Paar bildenden Sensoren einander diametral gegenüberliegen.

6. Gerät nach einem der Ansprüche 3 bis 5, **dadurch gekennzeichnet,** daß die die Reihenfolge der Aktivierung der Sensoren (10A, 10B) erfassende Logikschaltung je einem Sensor (10A, 10B) zugeordnete Zweige aufweist, in denen je ein UND-Gatter (16, 17) und ein diesem nachgeschaltetes Monoflop (18, 19) mit je zwei Ausgängen angeordnet sind, wobei die einen Ausgänge der beiden Monoflops (18, 19) mit den einen Eingängen des jeweils im anderen Zweig angeordneten UND-Gatters (16, 17) zur Bildung einer Verriegelungsschaltung verbunden sind und die anderen Ausgänge (Q2, Q3) der Monoflops (18, 19) mit die Zählrichtung eines Aufwärts-Abwärts-Zählers (20) steuernden Eingängen (AUF, AB) verbunden sind, dessen Zähleingang (Cp) mit dem Ausgang eines UND-Gatters (21) verbunden ist, dessen Eingänge mit den Ausgängen von je einem Sensor nachgeschalteten Monoflops (14, 15) verbunden sind, welche Ausgänge auch mit den UND-Gattern (16, 17) der Verriegelungsschaltung verbunden sind.

## Claims

1. A device carried on the body, in particular a hearing aid, which comprises at least one sensor responsive to a magnetic field which controls a switching device assuming different defined switching conditions, with the device being provided with a remote control influencing in a contactless manner and the remote control being formed by a simple permanent magnet (4) and the sensor responsive to the magnetic field responding to the field of the permanent magnet, characterized in that the sensor (3; 10A, 10B) is connected to a switching device by interposing a memory circuit (7, 20).

2. A device as claimed in claim 1, characterized in that a signal shaping circuit (6, 7, 12, 14; 13, 15) is connected upstream of the memory circuit (7, 20).

3. A device as claimed in claim 1 or 2, characterized in that the device responsive to the magnetic field comprises at least two sensors (10A, 10B) disposed at a distance from one another, the outputs of which are connected to a logic element (16, 17, 18, 19, 21) responsive to the sequence of the activation of the sensors (10A, 10B), with the outputs (Q2, Q3) of the logic element being connected to the memory circuit (20).

4. A device as claimed in one of the claims 1 to 3, characterized in that the device responsive to the magnetic field comprises at least two pairs of sensors disposed along geometrical axes which intersect other.

5. A device as claimed in claim 4, characterized in that the sensors are evenly distributed along a circular line and that the sensors forming a pair are disposed diametrically opposite of one another.

6. A device as claimed in one of the claims 3 to 5, characterized in that the logic element responsive to the sequence of activation of the sensors (10A, 10B) comprises branches each attributed to one of the sensors (10A, 10B) in which are disposed one AND circuit (16, 17) each and, disposed behind said circuit, one monoflop (18, 19) with two outputs each, with the one outputs of the two monoflops (18, 19) being connected with the one inputs of the AND circuit (16, 17) disposed in the respectively other branch so as to form an interlocking circuit and the other outputs (Q2, Q3) of the monoflops (18, 19) being connected with the inputs (UP, DOWN) controlling the counting direction of an incrementer-decrementer whose counter input (Cp) is connected with the output of an AND circuit (21) whose inputs are connected with the outputs of monoflops (14, 15) each being disposed behind a sensor, which outputs are also connected with the AND circuits (16, 17) of the interlocking circuit.

## Revendications

1. Appareil à porter sur soi, en particulier appareil de correction auditive, qui présente au moins un capteur sensible à un champ magnétique, qui commande un mécanisme de couplage présentant différents niveaux de montage définis à chaque fois, une télécommande ayant une influence sans contact sur l'appareil étant prévue, la télécommande étant formée d'un simple aimant permanent (4), et le capteur sensible au champ magnétique réagissant au champ de l'aimant permanent, caractérisé en ce que le capteur (3, 10A, 10B) est relié au mécanisme de couplage par insertion d'un montage électronique à mémoire (7,20).

2. Appareil selon la revendication 1, caractérisé en ce que le montage à mémoire (7,20) est monté en série avec un montage de formage de signaux (6, 7, 12, 14, 13, 15).

3. Appareil selon la revendication 1 ou 2, caractérisé en ce que le mécanisme sensible à un champ permanent présente au moins deux capteurs séparés l'un de l'autre (10A, 10B), dont les sorties sont reliées avec un montage logique (16, 17, 18, 19, 21) sensible à l'ordre d'activation des capteurs (10A, 10B), les sorties (Q2, Q3) du montage logique étant reliées avec le montage à mémoire (20).

4. Appareil selon l'une des revendications 1 à 3, caractérisé en ce que le mécanisme réagissant à un champ magnétique présente au moins deux paires de capteurs qui sont disposés le long d'axes géométriques sécants.

5. Appareil selon la revendication 4, caractérisé en ce que les capteurs sont disposés le long de la circonférence d'un cercle et répartis de manière égale, et en ce que les capteurs formant une paire sont disposés de manière diamétralement opposée.

6. Appareil selon l'une des revendications 3 à 5, caractérisé en ce que le montage logique sensible à l'ordre d'activation des capteurs (10A, 10B) présente des branchements correspondant à chaque capteur (10A, 10B), dans chacun desquels sont disposés un opérateeur ET (16, 17) et un Flip-Flop (18, 19) branché à la sortie de ce dernier et comportant deux sorties, l'une des sorties des deux Flip-Flop (18, 19) étant reliée avec l'une des entrées de l'opérateur ET (16, 17) disposée dans l'autre branchement, de manière à former un montage de verrouillage, et les autres sorties (Q2, Q3) des Flip-Flop (18, 19) étant reliées avec les entrée (AUF, AB) commandant le sens de comptage d'un compteur progressif et dégressif (20), dont l'entrée de comptage est reliée avec la sortie d'un opérateur ET (21), dont les entrées sont reliées avec les sorties respectives de Flip-Flop (14, 15) branché chacun à la sortie d'un capteur, lesdites sorties étant aussi reliées avec les opérateurs ET (16, 17) du montage de verrouillage.
